# FASCICULE DE BREVET EUROPEEN

(11) **EP 1 063 484 B1**
(45) Date de publication et mention de la délivrance du brevet: **25.02.2004**
(21) Numéro de dépôt: 00401767.9
(22) Date de dépôt: 21.06.2000
(51) Int. Cl.: F25J 3/04, F25J 3/02

(54) **Procédé et installation de séparation d'un mélange gazeux par distillation cryogénique**
Verfahren und Vorrichtung zur Zerlegung einer Gasmischung durch Tieftemperaturdistillation
Process and device for separating a gaseous mixture by cryogenic distillation

(30) Priorité: 23.06.1999 FR 9908011
(43) Date de publication de la demande: 27.12.2000
(73) Titulaire: L'air Liquide, S.A. à Directoire et Conseil de Surveillance pour l'Etude et l'Exploitation des Procédés Georges Claude, 75321 Paris Cedex 07 (FR)
(72) Inventeur: Gourbier, Jean-Pierre, 94420 Le Plessis Trevise (FR); Greter, Lucien, 94420 Le Plessis Trevise (FR)
(74) Mandataire: Mercey, Fiona Susan

(56) Documents cités:
- US-A- 2 711 085
- US-A- 5 348 456
- US-A- 5 460 003
- US-A- 5 498 007
- DATABASE WPI Week 46 Derwent Publications Ltd., London, GB; AN 1977-82321Y XP002134856 "Separating oxygen and nitrogen from air using apparatus including oxygen liquefying pump" -& JP 49 117364 A (HITACHI), 9 novembre 1974 (1974-11-09)

## Description

La présente invention est relative à un procédé et installation de séparation d'un mélange gazeux, par exemple de l'air, par distillation cryogénique selon le préambule des revendications 1 et 11, respectivement. Un tel procédé et une telle installation sont connus de JP-A-49 117 364 et US-A-2 711 685. L'invention concerne en particulier un procédé de production de gaz sous pression.

Il est connu de pressuriser un liquide produit par une colonne de distillation dans une pompe et de le vaporiser dans l'échangeur principal de l'appareil pour fournir du gaz sous pression. Les gaz produits sont parfois pollués par le gaz de barrage de la pompe. Le gaz de barrage le plus fréquemment utilisé est de l'azote car il est disponible dans les unités de séparation et a un coût de revient faible et une pression convenable (voir Epifanova et Axelrod, Séparation de l'air, Editions Mashinostroienie 1964, Volume 1, pages 199, 203). Si le liquide pompé est de l'oxygène, il peut être contaminé par cet azote à cause de l'usure des labyrinthes de la pompe, d'un déréglage des organes de contrôle ou par retro diffusion.

Pour pallier ce problème, JP-A-49117364 propose de vaporiser une partie du liquide destiné à la pompe dans un échangeur dédié pour produire le gaz de barrage.

Un but de l'invention est de simplifier l'installation.

Selon un objet de l'invention, il est prévu un procédé de séparation selon la revendication 1.

Selon d'autres aspects facultatifs de l'invention, il est prévu que :
- on vaporise une partie du liquide pressurisé dans la première pompe dans l'échangeur où se refroidit au moins une partie du mélange gazeux ;
- au moins un gaz produit par la colonne se réchauffe dans l'échangeur où se refroidit au moins une partie du mélange gazeux ;
- seuls la partie du mélange gazeux et le liquide pressurisé dans la première pompe sont envoyés à l'échangeur;
- le liquide vaporisé pour former le gaz de barrage est pressurisé par une deuxième pompe, ce liquide pressurisé dans la deuxième pompe ayant la même composante principale que le liquide pressurisé dans la première pompe et étant aussi pur ou plus pur que le liquide pressurisé dans la première pompe ;
- le mélange gazeux est de l'air et le liquide pressurisé dans la première pompe est riche en oxygène, azote ou argon ;
- le mélange gazeux contient au moins 1 mol % de méthane, au moins 1 mol % de monoxyde de carbone, au moins 1 mol % d'hydrogène et/ou au moins 1 mol % d'azote et le liquide pressurisé dans la première pompe est riche en méthane; monoxyde de carbone, hydrogène ou azote ;
- le gaz de barrage est à une pression supérieure à la pression d'aspiration de la première pompe ;
- le gaz de barrage est envoyé à toutes les pompes du système pompant un liquide ayant la même composante principale que le liquide pompé par la première pompe.
- le système comprend une pompe d'envoi d'un liquide d'une des colonnes au stockage et/ou une pompe de vaporiseur à film et/ou une pompe d'envoi de liquide d'une colonne du système à une autre colonne du système et dans lequel le gaz de barrage d'au moins une de ces pompes est
   i) un gaz provenant d'une source extérieure autre qu'une colonne du système et/ou
   ii) la vapeur produite en vaporisant un liquide provenant d'une source extérieure autre qu'une colonne du système et/ou
   iii) la vapeur produite en vaporisant une partie d'un liquide soutiré d'une colonne du système pressurisé dans la première ou une deuxième pompe.

Selon un autre objet de l'invention, il est prévu une installation de séparation selon la revendication 14.

Selon d'autres aspects facultatifs de l'invention, l'installation comprend :
- des moyens pour envoyer le liquide de la première et/ou de la deuxième pompe à l'échangeur et des moyens pour sortir le liquide vaporisé de l'échangeur.
- un autre échangeur de chaleur dans lequel se vaporise le liquide destiné à fournir le gaz de barrage.
- le mélange gazeux est de l'air et le système de colonnes comprend une triple colonne, une double colonne ou une simple colonne éventuellement associée avec une colonne argon et/ou une colonne de mélange.
- la première et éventuellement la deuxième pompe(s) est (sont) une (des) pompe(s) à labyrinthe.
- des moyens pour envoyer le même gaz de barrage à toutes les pompes du système pressurisant un liquide ayant la même composante principale que le liquide pressurisé par la première pompe.
- une pompe pour envoyer un liquide d'une colonne du système au stockage et/ou une pompe de vaporiseur à film et/ou une pompe pour envoyer du liquide d'une colonne ou un condenseur du système à une autre colonne ou un autre condenseur du système.
- le moyen pour envoyer un gaz de barrage d'au moins une des autres pompes comprend
   i) une source extérieure d'un gaz autre qu'une colonne du système et des moyens pour envoyer ce gaz pressurisé à la première pompe pour servir de gaz de barrage et/ou
   ii) une source extérieure de liquide autre qu'une colonne du système et des moyens pour vaporiser au moins une partie de ce liquide et d'envoyer la vapeur ainsi formée à la première pompe pour servir de gaz de barrage et/ou
   iii) des moyens pour soutirer un liquide d'une colonne du système et d'en vaporiser au moins une partie en aval de la première ou de la deuxième pompe pour fournir un gaz de barrage pour la première pompe.

L'invention sera maintenant décrite en référant aux figures 1 à 3 qui sont des représentations schématiques d'installations selon l'invention.

Dans la figure 1 un débit d'air 1 à 6 bar est envoyé à l'échangeur 3. Après un refroidissement partiel, il est divisé en deux. Le débit 5 poursuit son refroidissement et se liquéfie dans l'échangeur, tandis que le débit 7 est détendu dans une turbine Claude et envoyé à une double colonne comprenant une colonne moyenne pression 9 et une colonne basse pression 11. Le débit liquéfié 5 est divisé entre les deux colonnes de la double colonne ou envoyé à une seule des colonnes.

Un débit 13 enrichi en oxygène est soutiré en cuve de la colonne moyenne pression 9 et envoyé à un point intermédiaire de la colonne basse pression 11.Un débit d'azote liquide est envoyé de la colonne moyenne pression en tête de la colonne basse pression.

Un débit 15 contenant au moins 80% d'oxygène est soutiré de la cuve de la colonne basse pression 11, pressurisé à 30 bar dans la pompe 17 et envoyé dans l'échangeur 3 où il se vaporise et se réchauffe à la température ambiante.

Une partie 21 de ce débit est envoyé comme gaz de barrage à la pompe 17.

En variante le gaz de barrage peut provenir d'un réseau de gaz 18 sous pression ayant la même composante principale que le débit 15 mais étant aussi pur ou plus pur que ce débit. Ce gaz du réseau peut servir de gaz de barrage si sa pression est supérieure à celle d'aspiration de la pompe 17. Alternativement la source extérieure peut être un stockage de liquide 20 autre qu'une colonne de distillation du système. Le liquide est ensuite vaporisé soit dans l'échangeur 3 soit dans un échangeur dédié après une étape éventuelle de pressurisation pour fournir le gaz de barrage de la pompe 17.

L'azote résiduaire 19 de la colonne basse pression se réchauffe dans l'échangeur 3.

Le même gaz de barrage est envoyé à la pompe 23 qui sert à envoyer de l'oxygène liquide au stockage 25 et à la pompe 27 du vaporiseur à film reliant la colonne moyenne pression et la colonne basse pression et à la pompe 29 de remontée de liquide riche.

Dans le cas où les colonnes moyenne et basse pression seraient disposées cote à cote le même gaz de barrage peut également être envoyé à la pompe qui transfère l'oxygène liquide de la cuve de la colonne basse pression au - condenseur de tête de la colonne moyenne pression.

Dans le cas où le système comprendrait une colonne de mélange, le liquide pressurisé envoyé en tête de la colonne de mélange peut provenir d'une pompe dont le gaz de barrage est commun à toutes les autres pompes.

Evidemment, il est possible d'utiliser plusieurs gaz de barrage, éventuellement de puretés différentes plutôt qu'un gaz de barrage commun pour toutes les pompes servant à pressuriser un liquide ayant la même composante principale.

Dans le cas où le gaz de barrage serait commun, sa pureté est égale ou supérieure à celle du liquide le plus pur pressurisé par une pompe du système dont il sert de gaz de barrage et sa pression est supérieure à la pression d'aspiration de le pompe ayant la pression d'aspiration la plus élevée dont il sert de gaz de barrage.

Dans la plupart des cas le liquide pompé sera riche en oxygène mais il est également connu de pomper des liquides riches en azote ou en argon ou dans les procédés de séparation de mélanges d'hydrogène, de monoxyde de carbone et de méthane, en méthane.

Dans certains cas, il est nécessaire que le gaz de barrage ait la même composante principale que le liquide pompé ou même, en plus, qu'il soit au moins aussi pur que ce liquide, sinon plus pur.

Dans d'autre cas, le gaz de barrage peut avoir une composition très différente du liquide pompé. Par exemple, pour certains applications, l'oxygène ne doit surtout par contenir de l'azote alors que la présence d'argon n'est pas nuisible ; pour d'autres applications le contraire est vrai.

Dans ces cas respectifs, un gaz riche en argon ou azote peut servir de gaz de barrage. Même de l'air peut parfois servir de gaz de barrage.

Dans la figure 2 une source extérieure d'oxygène liquide (donc une source extérieure autre qu'une colonne du système) est reliée à des moyens pour vaporiser au moins une partie de ce liquide et des moyens d'envoyer la vapeur ainsi formée à la première pompe pour servir de gaz de barrage.

Dans la figure 3, une source extérieure d'un gaz est constituée par une conduite d'oxygène plus pur que le liquide à pomper provenant d'un réseau. La conduite est reliée à des moyens pour envoyer ce gaz pressurisé à la première pompe pour servir de gaz de barrage.

## Revendications

1. Procédé de séparation d'un mélange gazeux par distillation cryogénique dans lequel :
- on refroidit au moins une partie du mélange (1) comprimé et épuré dans un échangeur (3) ;
- on envoie le mélange refroidi à une colonne de distillation (9) d'un système comprenant au moins une colonne ;
- on soutire un liquide (15) d'une colonne (11) du système ;
- on pressurise le liquide dans une première pompe (17) ;
- **caractérisé en ce que** l'on utilise comme gaz de barrage au moins la première pompe du système (17, 23, 29) ;
i) un gaz provenant d'au moins une source extérieure autre qu'une colonne du système et/ou
ii) la vapeur produite en vaporisant un liquide provenant d'une source extérieure autre qu'une colonne du système et/ou
iii) la vapeur produite en vaporisant une partie d'un liquide soutiré d'une colonne du système pressurisé dans la première ou une deuxième pompe.

2. Procédé selon la revendication 1 dans lequel on vaporise une partie du liquide (15) pressurisé dans la première pompe dans l'échangeur (3) où se refroidit au moins une partie (5) du mélange gazeux.

3. Procédé selon la revendication 2 dans lequel au moins un gaz produit par la colonne se réchauffe dans l'échangeur (3) où se refroidit au moins une partie du mélange gazeux (5).

4. Procédé selon la revendication 2 dans lequel seuls la partie du mélange gazeux et le liquide pressurisé dans la première pompe sont envoyés à l'échangeur.

5. Procédé selon l'une des revendications précédentes dans lequel le liquide vaporisé pour former le gaz de barrage est pressurisé par une deuxième pompe, ce liquide ayant la même composante principale que le liquide pressurisé dans la première pompe et étant aussi pur ou plus pur que le liquide pressurisé dans la première pompe.

6. Procédé selon l'une des revendications précédentes dans lequel le mélange gazeux est de l'air et le liquide pressurisé dans la première pompe est riche en oxygène, azote ou argon.

7. Procédé selon une des revendications 1 à 5 dans lequel le mélange gazeux contient au moins 1 mol.% de méthane, au moins 1 mol.% de monoxyde de carbone, au moins 1 mol.% d'hydrogène et/ou au moins 1 mol.% d'azote et le liquide pressurisé dans la première pompe est riche en méthane, monoxyde de carbone, hydrogène ou azote.

8. Procédé selon une des revendications 1 à 7 dans lequel le gaz de barrage est à une pression supérieure à la pression de la première pompe.

9. Procédé selon une des revendications 1à 8 dans lequel le gaz de barrage est envoyé à toutes les pompes du système pompant un liquide ayant la même composante principale que le liquide pompé par la première pompe.

10. Procédé selon une des revendications 1 à 9 dans lequel le système comprend une pompe (23) d'envoi d'un liquide d'une des colonnes au stockage (25) et/ou une pompe de vaporiseur à film (27)et/ou une pompe (29) d'envoi de liquide d'une colonne du système à une autre colonne du système et dans lequel le gaz de barrage d'au moins une de ces pompes comprend
i) un gaz provenant d'au moins une source extérieure (18) autre qu'une colonne du système et/ou
ii) la vapeur produite en vaporisant un liquide provenant d'au moins une source extérieure (20) autre qu'une colonne du système et/ou
iii) la vapeur produite en vaporisant une partie d'un liquide soutiré d'une colonne du système pressurisé dans la première ou une deuxième pompe.

11. Installation de séparation d'un mélange gazeux par distillation cryogénique comprenant :
- un échangeur de chaleur (3),
- une première pompe (17) et éventuellement une deuxième pompe,
- un système de colonnes de distillation comprenant au moins une colonne (9, 11),
- des moyens pour envoyer au moins une partie du mélange gazeux à l'échangeur de chaleur et ensuite à une colonne du système, et
- des moyens pour soutirer un liquide d'une colonne du système et de l'envoyer à au moins la première pompe (17, 23, 29), **caractérisée en ce qu'**elle comprend
i) au moins une source extérieure d'un gaz autre qu'une colonne du système et des moyens pour envoyer ce gaz pressurisé à la première pompe pour servir de gaz de barrage et/ou
ii) au moins une source extérieure de liquide autre qu'une colonne du système et des moyens pour vaporiser au moins une partie de ce liquide et d'envoyer la vapeur ainsi formée à la première pompe pour servir de gaz de barrage et/ou
iii) des moyens pour soutirer un liquide d'une colonne du système et d'en vaporiser au moins une partie en aval de la première ou de la deuxième pompe pour fournir un gaz de barrage pour la première pompe.

12. Installation selon la revendication 11 comprenant des moyens pour envoyer le liquide de la première et/ou de la deuxième pompe à l'échangeur et des moyens pour sortir le liquide vaporisé de l'échangeur (3).

13. Installation selon la revendication 11 ou 12 comprenant un autre échangeur de chaleur dans lequel se vaporise le liquide destiné à fournir le gaz de barrage.

14. Installation selon l'une des revendications 11 à 13 dans laquelle le mélange gazeux est de l'air et le système de colonnes comprend une triple colonne, une double colonne (9,11) ou une simple colonne éventuellement associée avec une colonne argon et/ou une colonne de mélange.

15. Installation selon la revendication 11 à 13 dans laquelle la première et éventuellement la deuxième pompe(s) est (sont) une (des) pompe(s) à labyrinthe.

16. Installation selon la revendication 11 à 15 comprenant des moyens pour envoyer le même gaz de barrage à toutes les pompes du système comprimant un liquide ayant la même composante principale que le liquide comprimé par la première pompe.

17. Installation selon la revendication 11 à 16 comprenant une pompe (23) pour envoyer un liquide d'une colonne du système au stockage (25) et/ou une pompe (27) de vaporiseur à film et/ou une pompe (29) pour envoyer du liquide d'une colonne ou un condenseur du système à une autre colonne ou un autre condenseur du système.

18. Installation selon la revendication 17 dans lequel le moyen pour envoyer un gaz de barrage d'au moins une des autres pompes est
i) au moins une source extérieure (18) d'un gaz autre qu'une colonne du système et des moyens pour envoyer ce gaz pressurisé à la première pompe pour servir de gaz de barrage et/ou
ii) au moins une source extérieure (20) de liquide autre qu'une colonne du système et des moyens pour vaporiser au moins une partie de ce liquide et d'envoyer la vapeur ainsi formée à la première pompe pour servir de gaz de barrage et/ou
iii) des moyens (3) pour soutirer un liquide (15) d'une colonne du système et d'en vaporiser au moins une partie en aval de la première ou de la deuxième pompe pour fournir un gaz de barrage pour la première pompe.

## Patentansprüche

1. Verfahren zur Zerlegung eines Gasgemischs durch Tieftemperaturdestillation, bei dem man:
- zumindest einen Teil des verdichteten und in einem Austauscher (3) gereinigten Gemischs (1) abkühlt;
- das abgekühlte Gemisch einer Destillationssäule (9) eines Sytems mit mindestens einer Säule zuführt;
- aus einer Säule (11) des Systems eine Flüssigkeit (15) abzieht und
- die Flüssigkeit in einer ersten Pumpe (17) verdichtet;
**dadurch gekennzeichnet, daß**
- man als Sperrgas für mindestens die erste Pumpe des Systems (17, 23, 29)
i) ein Gas aus mindestens einer externen Quelle, bei der es sich nicht um eine Säule des Systems handelt, und/oder
ii) den durch Verdampfen einer Flüssigkeit aus einer externen Quelle, bei der es sich nicht um eine Säule des Systems handelt, erzeugten Dampf und/oder
iii) den durch Verdampfen eines Teils einer aus einer Säule des Systems abgezogenen, in der ersten oder einer zweiten Pumpe mit Druck beaufschlagten Flüssigkeit erzeugten Dampf
verwendet.

2. Verfahren nach Anspruch 1, bei dem man einen Teil der in der ersten Pumpe verdichteten Flüssigkeit (15) im Austauscher (3), in dem zumindest ein Teil (5) des Gasgemischs abgekühlt wird, verdampft.

3. Verfahren nach Anspruch 2, bei dem man mindestens ein durch die Säule erzeugtes Gas im Austauscher (3), in dem zumindest ein Teil des Gasgemischs (5) abgekühlt wird, anwärmt.

4. Verfahren nach Anspruch 2, bei dem man dem Austauscher lediglich den Teil des Gasgemischs und die in der ersten Pumpe druckbeaufschlagte Flüssigkeit zuführt.

5. Verfahren nach einem der vorhergehenden Ansprüche, bei dem man die zur Bildung des Sperrgases verdampfte Flüssigkeit durch eine zweite Pumpe druckbeaufschlagt, wobei diese Flüssigkeit die gleiche Hauptkomponente wie die in der ersten Pumpe druckbeaufschlagte Flüssigkeit aufweist und genauso rein oder reiner als die in der ersten Pumpe druckbeaufschlagte Flüssigkeit ist.

6. Verfahren nach einem der vorhergehenden Ansprüche, bei dem es sich bei dem Gasgemisch um Luft handelt und die in der ersten Pumpe druckbeaufschlagte Flüssigkeit sauerstoff-, stickstoff- oder argonreich ist.

7. Verfahren nach einem der Ansprüche 1 bis 5, bei dem das Gasgemisch mindestens 1 Mol-% Methan, mindestens 1 Mol-% Kohlenmonoxid, mindestens 1 Mol-% Wasserstoff und/oder mindestens 1 Mol-% Stickstoff enthält und die in der ersten Pumpe druckbeaufschlagte Flüssigkeit methan-, kohlenmonoxid-, wasserstoff- oder stickstoffreich ist.

8. Verfahren nach einem der Ansprüche 1 bis 7, bei dem sich das Sperrgas bei einem über dem Druck der ersten Pumpe liegenden Druck befindet.

9. Verfahren nach einem der Ansprüche 1 bis 8, bei dem man das Sperrgas allen Pumpen des Systems, die eine Flüssigkeit mit der gleichen Hauptkomponente wie die durch die erste Pumpe gepumpte Flüssigkeit pumpen, zuführt.

10. Verfahren nach einem der Ansprüche 1 bis 9, bei dem das System eine Pumpe (23) zum Zuführen einer Flüssigkeit aus einer der Säulen zum Speicher (25) und/oder eine Filmverdampferpumpe (27) und/oder eine Pumpe (29) zum Zuführen von Flüssigkeit aus einer Säule des Systems zu einer anderen Säule des Systems aufweist und es sich bei dem Sperrgas für mindestens eine dieser Pumpen um
i) ein Gas aus mindestens einer externen Quelle (18), bei der es sich nicht um eine Säule des Systems handelt, und/oder
ii) den durch Verdampfen einer Flüssigkeit aus mindestens einer externen Quelle (20), bei der es sich nicht um eine Säule des Systems handelt, erzeugten Dampf und/oder
iii) den durch Verdampfen eines Teils einer aus einer Säule des Systems abgezogenen, in der ersten oder einer zweiten Pumpe mit Druck beaufschlagten Flüssigkeit erzeugten Dampf
handelt.

11. Vorrichtung zur Zerlegung eines Gasgemischs durch Tieftemperaturdestillation, enthaltend:
- einen Wärmeaustauscher (3),
- eine erste Pumpe (17) und gegebenenfalls eine zweite Pumpe,
- ein Destillationssäulensystem mit mindestens einer Säule (9, 11),
- Mittel zum Zuführen zumindest eines Teils des Gasgemischs zum Wärmeaustauscher und dann zu einer Säule des Systems und
- Mittel zum Abziehen einer Flüssigkeit aus einer Säule des Systems und zum Zuführen zu mindestens der ersten Pumpe (17, 23, 29),
**dadurch gekennzeichnet, daß** sie
i) mindestens eine externe Gasquelle, bei der es sich nicht um eine Säule des Systems handelt, und Mittel zum Zuführen dieses druckbeaufschlagten Gases als Sperrgas zur ersten Pumpe und/oder
ii) mindestens eine externe Flüssigkeitsquelle, bei der es sich nicht um eine Säule des Systems handelt, und Mittel zum Verdampfen zumindest eines Teils dieser Flüssigkeit und zum Zuführen des so erzeugten Dampfs als Sperrgas zur ersten Pumpe und/oder
iii) Mittel zum Abziehen einer Flüssigkeit aus einer Säule des Systems und zum Verdampfen zumindest eines Teils davon hinter der ersten oder der zweiten Pumpe zur Bereitstellung eines Sperrgases für die erste Pumpe
enthält.

12. Vorrichtung nach Anspruch 11, enthaltend Mittel zum Zuführen der Flüssigkeit aus der ersten und/oder zweiten Pumpe zum Austauscher und Mittel zum Abziehen von verdampfter Flüssigkeit aus dem Austauscher (3).

13. Vorrichtung nach Anspruch 11 oder 12, enthaltend einen anderen Wärmeaustauscher, in dem zur Bereitstellung des Sperrgases bestimmte Flüssigkeit verdampft wird.

14. Vorrichtung nach einem der Ansprüche 11 bis 13, in der es sich bei dem Gasgemisch um Luft handelt und es sich bei dem Säulensystem um eine Dreifachsäule, eine Doppelsäule (9, 11) oder eine Einzelsäule, gegebenenfalls in Kombination mit einer Argonsäule und/oder einer Mischsäule, handelt.

15. Vorrichtung nach einem der Ansprüche 11 bis 13, bei der es sich bei der ersten Pumpe und gegebenenfalls der zweiten Pumpe um eine Pumpe bzw. Pumpen mit Labyrinthdichtungen handelt.

16. Vorrichtung nach einem der Ansprüche 11 bis 15, enthaltend Mittel zum Zuführen desselben Sperrgases zu allen Pumpen des Systems, in denen eine Flüssigkeit mit der gleichen Hauptkomponente wie die durch die erste Pumpe verdichtete Flüssigkeit verdichtet wird.

17. Vorrichtung nach einem der Ansprüche 11 bis 16, enthaltend eine Pumpe (23) zum Zuführen einer Flüssigkeit aus einer Säule des Systems zu einem Speicher (25) und/oder eine Filmverdampferpumpe (27) und/oder eine Pumpe (29) zum Zuführen von Flüssigkeit aus einer Säule oder einem Kondensator des Systems zu einer anderen Säule oder einem anderen Kondensator des Systems.

18. Vorrichtung nach Anspruch 17, in der es sich bei dem Mittel zum Zuführen eines Sperrgases für mindestens eine der anderen Pumpen um
i) mindestens eine externe Gasquelle (18), bei der es sich nicht um eine Säule des Systems handelt, und Mittel zum Zuführen dieses druckbeaufschlagten Gases als Sperrgas zur ersten Pumpe und/oder
ii) mindestens eine externe Flüssigkeitsquelle (20), bei der es sich nicht um eine Säule des Systems handelt, und Mittel zum Verdampfen zumindest eines Teils dieser Flüssigkeit und zum Zuführen des so erzeugten Dampfs als Sperrgas zur ersten Pumpe und/oder
iii) Mittel (3) zum Abziehen einer Flüssigkeit (15) aus einer Säule des Systems und zum Verdampfen zumindest eines Teils davon hinter der ersten oder der zweiten Pumpe zur Bereitstellung eines Sperrgases für die erste Pumpe
handelt.

## Claims

1. Process for separating a gas mixture by cryogenic distillation, in which:
- at least one portion of the mixture (1) compressed and purified in an exchanger (3) is cooled;
- the cooled mixture is sent to a distillation column (9) of a system comprising at least one column;
- a liquid (15) is withdrawn from a column (11) of the system;
- the liquid is pressurized in a first pump (17);
**characterized in that** use is made, as barrier gas for at least the first pump (17, 23, 29) of the system, of:
i) a gas coming from at least one external source other a column of the system and/or
ii) the vapour produced by vaporizing a liquid coming from an external source other than a column of the system and/or
iii) the vapour produced by vaporizing a portion of a liquid withdrawn from a column of the system and pressurized in the first pump or a second pump.

2. Process according to Claim 1, in which a portion of the liquid (15) pressurized in the first pump is vaporized in the exchanger (3) where at least one portion (5) of the gas mixture cools.

3. Process according to Claim 2, in which at least one gas produced by the column is heated in the exchanger (3) where at least one portion of the gas mixture (5) cools.

4. Process according to Claim 2, in which only the portion of the gas mixture and the liquid which is pressurized in the first pump are sent to the exchanger.

5. Process according to one of the preceding claims, in which the liquid vaporized in order to form the barrier gas is pressurized by a second pump, this liquid having the same main component as the liquid pressurized in the first pump and being as pure as or purer than the liquid pressurized in the first pump.

6. Process according to one of the preceding claims, in which the gas mixture is air and the liquid pressurized in the first pump is rich in oxygen, nitrogen or argon.

7. Process according to one of Claims 1 to 5, in which the gas mixture contains at least 1 mol% methane, at least 1 mol% carbon monoxide, at least 1 mol% hydrogen and/or at least 1 mol% nitrogen and the liquid pressurized in the first pump is rich in methane, carbon monoxide, hydrogen or nitrogen.

8. Process according to one of Claims 1 to 7, in which the barrier gas is at a pressure greater than the pressure in the first pump.

9. Process according to one of Claims 1 to 8, in which the barrier gas is sent to all the pumps of the system which pump a liquid having the same main component as the liquid pumped by the first pump.

10. Process according to one of Claims 1 to 9, in which the system includes a pump (23) for sending a liquid from one of the columns to the storage tank (25) and/or a falling-film-evaporator pump (27) and/or a pump (29) for sending liquid from one column of the system to another column of the system and in which the barrier gas for at least one of these pumps comprises:
i) a gas coming from at least one external source (18) other than a column of the system and/or
ii) the vapour produced by vaporizing a liquid coming from at least one external source (20) other than a column of the system and/or
iii) the vapour produced by vaporizing a portion of a liquid withdrawn from a column of the system and pressurized in the first pump or a second pump.

11. Plant for separating a gas mixture by cryogenic distillation, which comprises:
- a heat exchanger (3);
- a first pump (17) and possibly a second pump;
- a system of distillation columns, including at least one column (9, 11);
- means for sending at least one portion of the gas mixture to the heat exchanger and then to a column of the system; and
- means for withdrawing a liquid from a column of the system and for sending it to at least the first pump (17, 23, 29), **characterized in that** it comprises
i) at least one external source of a gas other than a column of the system and means for sending this pressurized gas to the first pump in order to serve as barrier gas and/or
ii) at least one external source of liquid other than a column of the system and means for vaporizing at least one portion of this liquid and for sending the vapour thus formed to the first pump in order to serve as barrier gas and/or
iii) means for withdrawing a liquid from a column of the system and for vaporizing at least one portion thereof downstream of the first or of the second pump in order to deliver a barrier gas for the first pump.

12. Plant according to Claim 11, which includes means for sending the liquid from the first and/or from the second pump to the exchanger and means for withdrawing the vaporized liquid from the exchanger (3).

13. Plant according to Claim 11 or 12, which includes another heat exchanger in which the liquid intended to deliver the barrier gas is vaporized.

14. Plant according to one of Claims 11 to 13, in which the gas mixture is air and the system of columns comprises a triple column, a double column (9, 11) or a single column, possibly combined with an argon column and/or a mixing column.

15. Plant according to Claims 11 to 13, in which the first pump and possibly the second pump is (are) (a) labyrinth-seal pump(s).

16. Plant according to Claims 11 to 15, which includes means for sending the same barrier gas to all the pumps of the system which pressurize a liquid having the same main component as the liquid pressurized by the first pump.

17. Plant according to Claims 11 to 16, which includes a pump (23) for sending a liquid from a column of the system to the storage tank (25) and/or a falling-film-evaporator pump (27) and/or a pump (29) for sending liquid from a column or a condenser of the system to another column or another condenser of the system.

18. Plant according to Claim 17, in which the means for sending a barrier gas of at least one of the other pumps is
i) at least one external source (18) of a gas other than a column of the system and means for sending this pressurized gas to the first pump in order to serve as barrier gas and/or
ii) at least one external source (20) of liquid other than a column of the system and means for vaporizing at least one portion of this liquid and for sending the vapour thus formed to the first pump in order to serve as barrier gas and/or
iii) means (3) for withdrawing a liquid (15) from a column of the system and for vaporizing at least one portion thereof downstream of the first or of the second pump in order to deliver a barrier gas for the first pump.
